# FASCICULE DE BREVET EUROPEEN

(11) **EP 4 351 505 B1**
(45) Date de publication et mention de la délivrance du brevet: **15.01.2025**
(21) Numéro de dépôt: 22734247.4
(22) Date de dépôt: 09.06.2022
(51) Int. Cl.: A61H 19/00, A61F 2/26, A61H 23/02

(54) **PROTHÈSE PÉNIENNE POUR ORGANE GÉNITAL FEMININ**
KÜNSTLICHER PENIS FÜR WEIBLICHES GENITALORGAN
ARTIFICIAL PENIS FOR FEMALE GENITAL ORGAN

(30) Priorité: 09.06.2021 FR 2106080
(43) Date de publication de la demande: 17.04.2024
(73) Titulaire: Genoud, Derek, 1974 Arbaz (CH)
(72) Inventeur: Genoud, Derek, 1974 Arbaz (CH)
(74) Mandataire: Nicolle, Olivier
(86) Numéro de dépôt international: PCT/EP2022/065765
(87) Numéro de publication internationale: WO 2022/258784

(56) Documents cités:
- US-A1- 2016 000 643
- US-A1- 2017 079 874
- US-A1- 2017 252 265

## Description

La présente invention concerne une prothèse pénienne pour organe génital féminin.

L'invention concerne plus particulièrement la stimulation simultanée de l'organe génital féminin du porteur de la prothèse en combinaison avec la stimulation du récepteur de la prothèse.

On entend ici par prothèse pénienne, une structure de forme phallique configurée pour être portée par un porteur et apte à permettre la pénétration d'un partenaire.

### ÉTAT DE LA TECHNIQUE ANTÉRIEURE

On connaît, d'une part, des dispositifs de stimulation clitoridienne par massage, vibration ou par air pulsé. Ces dispositifs sont dédiés à une utilisation manuelle par l'utilisateur et ne permettent qu'une stimulation unique d'un utilisateur.

Ces dispositifs ne permettent pas non plus une stimulation clitoridienne adéquate, réaliste et satisfaisante du porteur sans un maintien du dispositif avec la main de l'utilisateur.

Ces dispositifs de stimulation clitoridienne par massage, vibration ou par air pulsé comprennent des moyens de variation de la stimulation clitoridienne télécommandés, ou nécessitant l'appui sur un bouton de contrôle.

Ces moyens de variation de la stimulation clitoridienne présentent l'inconvénient d'obliger l'utilisateur à régler manuellement l'intensité de stimulation.

On connaît, d'autre part, des dispositifs de type prothèse permettant la pénétration du partenaire du porteur. Ces dispositifs ont parfois des éléments de stimulation clitoridienne du porteur par vibration ou massage. Le document US 2017/252265 A1 divulgue une prothèse pénienne avec toutes les caractéristiques techniques du préambule de la revendication 1.

Ces dispositifs de type prothèse ont l'inconvénient majeur de ne pas proposer une stimulation clitoridienne satisfaisante du porteur, la zone de stimulation de ces dispositifs faisant l'objet de mouvements éloignant périodiquement le module de stimulation de la zone érogène du porteur à stimuler.

Ces dispositifs de type prothèse sont essentiellement dédiés à la pénétration du partenaire du porteur. Ils n'ont pour fonction principale que de permettre la pénétration du partenaire de l'utilisateur ou de procurer un léger stimulus par vibrations ou par frottements sur le porteur.

Ces dispositifs de type prothèse ne permettent en général pas de simuler efficacement une position d'érection.

Ces dispositifs ne sont également pas faciles d'utilisation et peuvent causer des irritations pour le porteur à cause de la transpiration et les frottements provoqués en utilisation.

La présente invention remédie à ces inconvénients.

L'invention porte sur une prothèse pénienne pour organe génital féminin
- un corps de forme phallique en matériau choisi,
- un module de contact disposé à une extrémité du corps, configuré pour se fixer et recouvrir l'organe génital de l'utilisateur et comportant une surface de contact configurée pour être mise en contact avec la surface pubienne de l'utilisateur et permettre le verrouillage de la prothèse dans sa position d'utilisation sur l'organe génital de l'utilisateur ; et
- un module de stimulation clitoridienne, disposé selon une position choisie vis-à-vis du module de contact, et configuré pour effectuer une action permettant la stimulation du clitoris du porteur.

Selon une définition générale de l'invention, la prothèse pénienne comprend :
- des moyens de détection de mouvement de ladite prothèse en utilisation, connectés au module de stimulation clitoridienne, et configurés pour détecter les mouvements observés par la prothèse selon des paramètres choisis ; et
- des moyens de traitement, connectés aux moyens de détection de mouvement et module de stimulation clitoridienne, configurés pour faire varier proportionnellement l'intensité de stimulation clitoridienne en fonction de la fréquence et/ou amplitude de mouvement détectées.

Avantageusement, l'invention permet la stimulation simultanée de l'organe génital féminin du porteur de la prothèse en combinaison avec la stimulation du partenaire récepteur de la prothèse lors d'un acte sexuel avec un niveau de stimulation dont la variabilité dépend du mouvement et de la pression exercée sur ladite prothèse, et prodiguant donc une stimulation réaliste vis-à-vis du porteur.

En pratique, les moyens de détection de mouvement appartiennent au groupe formé par type accéléromètre, configuré pour mesurer l'accélération de ladite prothèse lors de mouvement en utilisation, et au moins un capteur de pression embarqué sur le corps, configuré pour faire varier proportionnellement la stimulation clitoridienne en fonction de la pression exercée sur le corps, type accéléromètre en combinaison avec au moins un capteur de pression embarqué sur le corps.

Selon un premier mode de réalisation de l'invention, l'accéléromètre est de type non asservi et appartient au groupe formé par : à détection piézoélectrique, à détection piézorésistive, à jauge de déformation/extensométrie, à détection capacitive, à détection inductive, à détection optique, à poutre vibrante, à ondes de surface.

En pratique, l'accéléromètre comprend une détection de mouvements selon un à trois axes orthogonaux.

En utilisation, les moyens de traitement commandent la variation l'intensité de stimulation clitoridienne appliquée par le module de stimulation clitoridienne sur l'organe génital féminin du porteur, la variation étant proportionnelle à l'accélération mesurée lorsque l'accéléromètre détecte au moins un mouvement disposant d'une fréquence supérieure à un seuil choisi.

En pratique, le module de stimulation clitoridienne comprend en outre :
- au moins une source d'alimentation ;
- un moteur électriquement alimenté ;
- au moins un bouton d'activation/désactivation électrique du module de stimulation ;
- une membrane vibrante comportant une partie annulaire ou quasi-annulaire formant embout clitoridien, apte à être appliquée autour de la zone clitoridienne et en contact avec la base du module érectile, et une membrane formant cloison sur toute la surface interne de la partie annulaire, ladite membrane étant configurée pour être déplacée d'avant en arrière de manière répétée par le moteur en utilisation, et apte à créer un effet de succion de la surface clitoridienne couverte tout en permettant la transmission des vibrations du module érectile vers ladite zone clitoridienne ainsi couverte;
et configuré pour permettre à l'utilisateur de définir un seuil d'intensité maximal dans lequel les variations de l'intensité de stimulation sont incluses.

En d'autres termes, les variations de stimulation via l'accéléromètre seront limitées aux plages d'intensité sélectionnées par l'utilisateur.

Avantageusement, l'utilisateur peut paramétrer les seuils de variation de stimulation en sélectionnant des seuils de vitesses préenregistrées, une vitesse adaptative au mouvement et/ou à la pression.

Selon un mode de réalisation particulier de l'invention, la prothèse comprend en outre :
- un module érectile, comportant une structure formant organe génital masculin et apte à passer d'une position de repos à une position en érection, et d'une position en érection vers une position de repos, et comportant :
- le corps de forme phallique en matériau choisi déformable ;
- des moyens de gonflage disposés sur la longueur du volume interne du corps, configurés pour recevoir au moins un liquide choisi en provenance de moyens de pompage, et configurés pour permettre le passage du module érectile d'une position dite de repos à une position dite en érection, et d'une position en érection vers une position de repos ;
- une structure testiculaire formant saillie à la base du module érectile, et comportant les moyens de pompage ;
- les moyens de pompage comprenant un réservoir de pompage apte à contenir au moins un liquide choisi, connecté d'une part à une pompe manuelle élastique, et d'autre part aux moyens de gonflage, ledit réservoir de pompage étant configuré pour éjecter le liquide contenu dans le réservoir vers les moyens de gonflage lorsqu'une compression manuelle est appliquée sur ladite pompe ; et
- la pompe manuelle élastique comprend en outre au moins une soupape formant valve anti-retour disposée entre ladite pompe et le réservoir, configurée pour maintenir le liquide éjecté dans les moyens de gonflage en position d'érection, ladite soupape étant en outre configurée pour permettre le retour du liquide des moyens de gonflage vers le réservoir de pompage lorsqu'une compression est appliquée sur ladite soupape.

Avantageusement, une prothèse pénienne apte à reproduire les propriétés érectiles fonctionnelles de l'organe sexuel masculin de manière simple, sécurisée, et réaliste, tout en permettant une application facilitée de ladite prothèse sur l'utilisateur.

Selon un mode de réalisation particulier de l'invention, les moyens de gonflage disposent d'un exosquelette en matériau choisi déformable disposé sur toute la longueur des moyens de gonflage, et configuré pour rigidifier le module érectile en position d'érection.

Selon un mode de réalisation particulier de l'invention, le module de stimulation clitoridienne comprend en outre :
- au moins une source d'alimentation ;
- un moteur électriquement alimenté ;
- au moins un bouton d'activation/désactivation électrique du module de stimulation ;
- une membrane vibrante comportant une partie annulaire ou quasi-annulaire, apte à être appliqué autour de la zone clitoridienne et en contact avec la base du module érectile, et une membrane formant cloison sur toute la surface interne de la partie annulaire, ladite membrane étant configurée pour être déplacée d'avant en arrière de manière répétée par le moteur en utilisation, et apte à créer un effet de succion de la surface clitoridienne couverte tout en permettant la transmission des vibrations du module érectile vers ladite zone clitoridienne ainsi couverte.

Selon un mode de réalisation particulier de l'invention, le module de contact comprend en outre une coupe de récupération urinaire apte à récolter le produit d'urination en utilisation, ladite coupe étant connectée solidairement à un conduit d'évacuation urinaire intégré dans le module érectile, et parcourant la longueur dudit module érectile jusqu'à son extrémité distale, et configuré pour permettre l'évacuation de l'urine depuis la coupe de récupération, et vers l'extérieur de la prothèse en position de repos et en position d'érection.

Selon un autre mode de réalisation conforme à l'invention, les moyens de gonflage disposés sur la longueur du volume interne du corps comprennent au moins deux structures tubulaires gonflables disposées latéralement et parallèlement l'une par rapport à l'autre, et configurées pour être gonflée simultanément lors du passage de la position de repos vers la position en érection.

En pratique, les moyens de gonflage disposent d'un exosquelette en matériau choisi déformable disposé sur toute la longueur des moyens de gonflage, et configuré pour rigidifier le module érectile en position d'érection.

Selon un mode de réalisation particulier de l'invention, la partie basse du module de contact comprend un instrument pénétrant configuré pour permettre une pénétration vaginale ou anale du porteur.

De façon surprenante, la prothèse pénienne selon l'invention permet une utilisation en continue, sans nécessité de retrait pour uriner, et permettant la simulation d'une stimulation sexuelle réaliste lors d'un rapport sexuel en utilisation, tout en maîtrisant la position d'érection et de repos de celle-ci par l'utilisateur.

### BREVE DESCRIPTION DES DESSINS

L'invention sera mieux comprise à l'étude détaillée de quelques modes de réalisation pris à titre d'exemples non limitatifs et illustrés par les dessins annexés, sur lesquels :
**[****Fig 1****]** représente une vue extérieure de la prothèse conforme à l'invention ;
**[****Fig 2****]** représente une vue extérieure arrière de la prothèse conforme à l'invention ;
**[****Fig 3****]** représente une vue éclatée des éléments internes de la prothèse conforme à l'invention ;
**[****Fig 4****]** représente schématiquement une vue éclatée arrière des éléments internes électroniques et mécaniques de stimulation de la prothèse conforme à l'invention ;
**[****Fig 5****]** représente une vue éclatée arrière des éléments internes de la prothèse conforme à l'invention ;
**[****Fig 6****]** représente une vue en coupe transversale de la prothèse conforme à l'invention ; et
**[****Fig 7****]** représente une vue assemblée du module érectile de la prothèse conforme à l'invention.

### DESCRIPTION DÉTAILLÉE DES FIGURES

En référence aux figures 1 à 7, la prothèse pénienne selon l'invention, comprenant un corps (1) formant une structure de forme phallique apte à simuler l'organe génital masculin, et configuré pour être mis en contact du pubis d'un utilisateur par un module de contact 3, et comprenant en outre un module de stimulation clitoridienne 4 relié à des moyens de détection de mouvement 40 et des moyens de traitement 50.

La prothèse selon l'invention comprend en outre un module de contact 3 disposée sur une extrémité du corps 1, et configuré pour se fixer et recouvrir l'organe génital de l'utilisateur.

Le module de contact 3 comprend en outre une surface de contact 31 configurée pour être mise en contact avec la surface pubienne de l'utilisateur et ainsi permettre le verrouillage de la prothèse dans sa position d'utilisation sur l'organe génital de l'utilisateur, et ainsi permettre la mise en position correcte du dispositif sur le pubis du porteur, lequel sera fixé par des moyens de maintien choisis.

Selon un premier mode de réalisation de l'invention, le module de contact 3 comprend des moyens de maintien configurés pour maintenir en place ladite prothèse en position d'utilisation sur l'utilisateur.

A titre d'exemple non limitatif, les moyens de maintien appartiennent au groupe formé par harnais, ceinture ou analogue, matériau adhésif pour prothèse.

Selon un mode de réalisation alternatif de l'invention, la surface de contact 31 du module de contact 3 est apte à recevoir des moyens adhésifs de type colle à prothèse apte à fixer de manière semi-permanente ladite prothèse à l'utilisateur.

Selon un second mode de réalisation alternatif de l'invention, la prothèse est maintenue en position par un sous-vêtement de renfort comportant un orifice apte à accueillir le module érectile 2 de la prothèse selon l'invention et à permettre le maintien du module de contact 3 en position contre le pubis de l'utilisateur.

Avantageusement, permet le "verrouillage" du dispositif sur le pubis du porteur et permet donc une stimulation continue du clitoris sans mouvement du module de stimulation en dehors de la zone érogène à stimuler.

La prothèse selon l'invention comprend en outre un module de stimulation 4 clitoridienne disposé selon une position choisie sur le module de contact 3, apte à être mis en contact avec le clitoris de l'utilisateur, et configuré pour effectuer une action choisie permettant la stimulation dudit clitoris.

En pratique, le module de stimulation clitoridienne 4 est amovible, et configuré pour être inséré dans les moyens de fixation selon une position choisie sur le module de contact 3.

Le module de stimulation 4 clitoridienne du module de contact 3 comprend en outre au moins une source d'alimentation connecté électriquement à un moteur électriquement alimenté, ledit module de stimulation 4 comprenant en outre au moins un bouton d'activation/désactivation électrique, permettant d'activer et désactiver la stimulation clitoridienne de la prothèse manuellement par l'utilisateur.

En pratique, le dispositif selon l'invention est configuré pour permettre à l'utilisateur de définir un seuil d'intensité maximal de stimulation clitoridienne par le module de stimulation clitoridienne 4, et dans lequel les variations de l'intensité de stimulation sont incluses. En d'autres termes, les variations de stimulation via l'accéléromètre seront limitées aux plages d'intensité sélectionnées par l'utilisateur.

Selon un mode de réalisation particulier, le bouton d'activation désactivation 43 comprend au moins une commande préenregistrée configurée pour permettre à l'utilisateur de sélectionner le seuil maximal d'intensité de stimulation clitoridienne dudit dispositif.

A titre d'exemple non limitatif, la sélection du seuil maximal de stimulation est effectué par un moyen de commande appartenant au groupe formé par : bouton de contrôle sur la prothèse, télécommande, smartphone, ou analogue.

A titre d'exemple, l'intensité peut appartenir aux groupes suivants :
- 0- 33% de l'intensité maximale ;
- 0 - 66% de l'intensité maximale ; et
- 0 - 100% de l'intensité maximale.

De manière surprenante, la sélection du seuil d'intensité maximale de stimulation clitoridienne par le module de stimulation 4 clitoridienne, et être adaptée selon la sensibilité du porteur en relation avec les mouvements détectés par les moyens de détection 40.

Avantageusement, l'utilisateur peut paramétrer les seuils de variation de stimulation en sélectionnant des seuils de vitesses préenregistrées, une vitesse adaptative au mouvement et/ou à la pression.

A titre d'exemple non limitatif, le module de stimulation 4 clitoridienne comprend au moins une source d'alimentation de type pile rechargeable ou non-rechargeable ou batterie électrique rechargeable.

Selon un mode de réalisation selon l'invention, le module de stimulation clitoridienne 4 est configuré pour appliquer une stimulation d'intensité variable et réglable.

A titre d'exemple non limitatif, le module de stimulation clitoridienne 4 appartient au groupe formé par air pulsé, massage, à vibrations.

La prothèse selon l'invention comprend en outre des moyens de détection de mouvement 40 en utilisation, connectés au module de stimulation clitoridienne 4 par l'intermédiaire de moyens de traitement 50, et configurés pour détecter les mouvements et/ou la pression subis par la prothèse selon des paramètres choisis.

Selon un premier mode de réalisation de l'invention, les moyens de détection de mouvement 40 sont de type accéléromètre, configuré pour mesurer l'accélération de ladite prothèse lors de mouvement de va et vient en utilisation.

A titre d'exemple non limitatif, l'accéléromètre relié au module de stimulation clitoridienne 4 est de type non asservi et appartient au groupe formé par : à détection piézoélectrique, à détection piézorésistive, à jauge de déformation/extensométrie, à détection capacitive, à détection inductive, à détection optique, à poutre vibrante, à ondes de surface.

En outre, l'accéléromètre est configuré pour permettre une détection de mouvements effectuée selon un à trois axes orthogonaux, permettant ainsi de mesurer l'accélération de ladite prothèse dans les 3 dimensions de l'espace.

En pratique, l'accélération mesurée affecte la stimulation clitoridienne uniquement lorsque l'accéléromètre détecte au moins un mouvement disposant d'une fréquence ou amplitude supérieure à un seuil choisi afin d'éviter des variations lors de mouvements non reliés à un acte sexuel.

Selon un second mode de réalisation de l'invention, les moyens de détection de mouvement 40 sont de type capteur de pression embarqué sur le corps 1, et configuré pour détecter tout changement de pression appliqué sur le corps 1 de la prothèse.

En pratique, plus la pression exercée sur la structure du corps est forte, plus l'intensité de la stimulation du clitoris du porteur sera grande, et adaptée au seuil de stimulation maximal sélectionné par l'utilisateur via le bouton de contrôle.

Selon un troisième mode de réalisation de l'invention, les moyens de détection de mouvement 40 sont de type capteur de pression embarqué sur le corps 1 en combinaison avec un accéléromètre, configuré pour mesurer l'accélération de ladite prothèse lors de mouvement de va et vient en utilisation.

A titre d'exemple non limitatif, les seuils d'intensité préenregistrés sont 33%, 66% et 100% de l'intensité maximale que le module de stimulation 4 est capable de produire.

La prothèse selon l'invention comprend en outre des moyens de traitement 50 connectés aux moyens de détection de mouvement 40 et au module de stimulation 4 clitoridienne.

Les moyens de traitement 50 sont configurés pour faire varier proportionnellement l'intensité de stimulation clitoridienne en fonction de la fréquence et/ou amplitude de mouvement et/ou de la pression détectés par moyens de détection de mouvement 40 sur la prothèse.

On entend par intensité de stimulation au moins un des paramètres appartenant au groupe formé par : fréquence et/ou amplitude d'air pulsé/massage/vibrations appliquée, force de d'air pulsé/massage/vibrations appliquée, fréquence et/ou amplitude d'air pulsé/massage/vibrations appliquée en combinaison avec force de d'air pulsé/massage/vibrations appliquée.

Cette combinaison permet de faire varier l'intensité de la stimulation clitoridienne du porteur par air pulsé, massage ou vibrations selon le mode de réalisation

En pratique, les moyens de traitement 50 augmentent l'intensité de stimulation clitoridienne appliquée par le module de stimulation clitoridienne 4 sur l'organe génital féminin du porteur, l'augmentation étant proportionnelle à l'accélération mesurée lorsque l'accéléromètre 50 détecte au moins un mouvement disposant d'une fréquence ou amplitude supérieure à un seuil choisi.

Alternativement, les moyens de traitement 50 augmentent l'intensité de stimulation clitoridienne appliquée par le module de stimulation clitoridienne 4 sur l'organe génital féminin du porteur, l'augmentation étant proportionnelle à la pression exercée sur le corps 1, mesurée lorsque les moyens de détection de mouvement 40 détectent au moins une pression disposant d'une force supérieure à un seuil choisi.

Selon un troisième mode de réalisation de l'invention, les moyens de traitement 50 augmentent l'intensité de stimulation clitoridienne appliquée par le module de stimulation clitoridienne 4 sur l'organe génital féminin du porteur, l'augmentation étant proportionnelle à la pression exercée sur le corps 1, mesurée lorsque les moyens de détection de mouvement 40 détectent au moins une pression disposant d'une force supérieure à un seuil choisi, et à la pression exercée sur le corps 1, mesurée lorsque les moyens de détection de mouvement 40 détectent au moins une pression disposant d'une force supérieure à un seuil choisi..

A titre d'exemple, les moyens de traitement 50 consistent en une carte électronique reliée à un accéléromètre embarqué (ou tout autre capteur permettant d'envoyer un signal électrique en lien avec un mouvement et/ou la pression exercée sur le corps 1 de la prothèse selon l'invention à une carte imprimé qui gère l'intensité de stimulation clitoridienne.

Avantageusement, différentes vitesses et intensité de stimulation pourront être gérées via les moyens de détection de mouvement 40, permettant la transmission d'un signal par les moyens de traitement 50 au moteur 42 responsable de l'air pulsé, des vibrations ou du massage du clitoris pour adapter l'intensité de cette stimulation du clitoris au mouvement général de l'utilisateur lors des mouvements opérés en portant ladite prothèse selon l'invention.

Selon un mode de réalisation de l'invention, les mouvements enregistrés par les moyens de détection de mouvement 40 peuvent induire une variation proportionnelle de la stimulation par le module de stimulation clitoridienne 4 de manière linéaire. L'intensité augmente et diminue alors graduellement avec des mouvements plus intenses et fréquents.

Selon un mode de réalisation de l'invention, les mouvements enregistrés par les moyens de détection de mouvement 40 peuvent induire une variation proportionnelle de la stimulation par le module de stimulation clitoridienne 4 par le biais de seuil prédéfinis.

A titre d'exemple non limitatif, les seuils appartiennent au groupe formé par : de 1 à 33% de l'intensité maximale possible, de 33% à 66%, de 66% à 100% de l'intensité maximale possible selon les préférences et la sensibilité du porteur.

En pratique, ces seuils peuvent être modifiés manuellement par l'utilisateur.

En pratique, l'intensité de stimulation est réglable par manipulation d'au moins un bouton d'activation/désactivation 43.

A titre d'exemple non limitatif, le maintien du bouton d'activation/désactivation 43 en position appuyé lorsque la stimulation est active permet d'activer/désactiver le module de stimulation clitoridienne 4, et/ou changer le mode de stimulation (fixe / variable selon les moyens de traitements 50).

Selon un mode de réalisation alternatif, au moins un bouton supplémentaire de réglage de l'intensité de stimulation est disposé sur la prothèse.

Selon un mode particulier de réalisation de l'invention, le module de stimulation 4 comprend une membrane vibrante 44 comportant une partie annulaire ou quasi-annulaire formant embout clitoridien 45, apte à être appliqué autour de la zone clitoridienne et en contact avec la base du module érectile 2, et une membrane formant cloison sur toute la surface interne de la partie annulaire, ladite membrane étant configurée pour être déplacée d'avant en arrière de manière répétée par le moteur 42 en utilisation, et apte à créer un effet de succion de la surface clitoridienne couverte.

Selon un mode de réalisation, la partie annulaire ou quasi-annulaire formant embout clitoridien 45 est amovible vis-à-vis dudit module de stimulation clitoridien 4.

En pratique, l'embout clitoridien 45 peut disposer de forme et taille variée permettant à l'utilisateur de choisir la taille ainsi que la forme de la partie qui enveloppera le clitoris.

La taille et la forme du clitoris diffèrent beaucoup de personne à personne, et peuvent varier d'autant plus en fonction de potentiels traitements.

En conséquence, l'embout clitoridien peut disposer d'une profondeur choisie adaptable aux clitoris de longueur supérieure à la moyenne.

Avantageusement, la disposition ainsi que la structure de verrouillage du module de stimulation clitoridien 4 permet sont intégration et son retrait de la prothèse.

La prothèse selon l'invention comprend en outre un module érectile 2, apte à passer d'une position de repos à une position en érection, et d'une position en érection vers une position de repos, et comportant un corps 1 de forme phallique en matériau choisi déformable.

Le module érectile 2 comprend en outre des moyens de gonflage 22 disposés sur la longueur du volume interne du corps 1, et configurés pour recevoir au moins un liquide choisi en provenance de moyens de pompage 21, et ainsi permettre le passage d'une position de repos à une position en érection lorsque le liquide choisi est injecté dans lesdits moyens de gonflage 22, et d'une position en érection vers une position de repos lorsque le liquide choisi est éjecté desdits moyens de gonflage 22 vers les moyens de pompage 21.

En pratique, la prothèse selon l'invention comprend en outre une structure testiculaire 11 formant saillie à la base du module érectile 2, et comportant lesdits moyens de pompage 21, configurés pour être manuellement compressés pour permettre l'injection et l'éjection d'un liquide choisi entre les moyens de gonflage 22 et les moyens de pompage 21.

Les moyens de pompage 21 de la prothèse selon l'invention comprennent un réservoir 23 de pompage apte à contenir au moins un liquide choisi, connecté d'une part à une pompe 24 manuelle élastique, et d'autre part aux moyens de gonflage 22.

Selon un mode de réalisation particulier de l'invention, les moyens de gonflage 22 sont disposés sur la longueur du volume interne du corps 1 comprennent au moins deux structures tubulaires gonflables disposées latéralement et parallèlement l'une par rapport à l'autre, et configurées pour être gonflée simultanément lors du passage de la position de repos vers la position en érection.

A titre d'exemple non limitatif, le corps 1 du module érectile est d'une taille choisie.

En pratique, les moyens de gonflage 22 disposent d'un exosquelette 25 de matériau choisi disposé sur toute la longueur des moyens de gonflage 22, et configuré pour rigidifier le module érectile 2 en position d'érection, tout en permettant de maintenir la structure du corps 1 en position de repos.

A titre d'exemple non limitatif, l'exosquelette 25 est composé d'un matériau choisi appartenant au groupe formé par métallique, composite, plastique.

En pratique, le réservoir 23 de pompage est configuré pour éjecter le liquide contenu dans le réservoir 23 vers les moyens de gonflage 22 lorsqu'une compression manuelle est appliquée sur ladite pompe 24, éjectant vers l'extérieur l'air contenu dans lesdits moyens de pompage 21 afin de créer un vide dans les moyens de gonflage 22, ledit vide permettant l'injection du liquide du réservoir 23 de pompage vers les moyens de gonflage 22.

A titre d'exemple non limitatif, le liquide choisi appartient au groupe formé par eau, ou tout liquide de densité analogue.

La pompe 24 manuelle élastique comprend en outre au moins une soupape formant valve anti-retour disposée entre ladite pompe 24 et le réservoir 23 et les moyens de gonflage 22, et configurée pour maintenir le liquide éjecté dans les moyens de gonflage 22 pour maintenir ladite position d'érection.

La soupape est en outre configurée pour permettre le retour du liquide des moyens de gonflage 22 vers le réservoir 23 de pompage lorsqu'une compression est appliquée sur ladite soupape, permettant ainsi l'injection d'air dans la pompe 24 manuelle, brisant le vide créé lors du pompage du liquide de gonflage dans les moyens de gonflage 22.

Selon un mode de réalisation particulier, la prothèse selon l'invention comprend en outre un instrument pénétrant (aussi appelé « plug » en langue anglosaxonne) sur la partie basse du module de contact 3, configuré pour permettre une pénétration vaginale ou anale du porteur de la prothèse selon l'invention, et ainsi permettre une stimulation supplémentaire du porteur.

Le module de contact 3 comprend en outre une coupe de récupération 32 urinaire disposée entre la surface de contact 31 et structure testiculaire, et apte à récolter le produit d'urination en utilisation.

La coupe de récupération 32 urinaire est connectée solidairement à un conduit d'évacuation 33 urinaire intégré dans le module érectile 2, et parcourant la longueur dudit module érectile 2 jusqu'à son extrémité distale, et configuré pour permettre l'évacuation de l'urine depuis la coupe de récupération 32, et vers l'extérieur de la prothèse sans retrait de la prothèse par l'utilisateur.

En pratique, le gonflage des moyens de gonflage 22 disposant d'un exosquelette 25 permet le passage en position d'érection tout en conservant le conduit d'évacuation 33 urinaire ouvert, et permet donc à l'utilisateur d'uriner sans avoir à retirer ladite prothèse.

Selon un mode de réalisation particulier de l'invention, le dispositif comprend en outre un module complémentaire de stimulation vaginale et/ou annale du porteur.

Avantageusement, la prothèse selon l'invention est ergonomique, et permet simultanément la stimulation du clitoris du porteur tout en donnant l'impression à l'utilisateur ayant un organe génital féminin de pénétrer un partenaire avec ses propres attributs, et ainsi simuler une stimulation sexuelle réaliste basée sur la pénétration par le corps 1 de la prothèse d'un second utilisateur pénétré par la prothèse.

En outre, la pénétration du partenaire du porteur tout en garantissant le maintien de la stimulation du porteur via un design adapté (surface ergonomique et confortable en appui sur le pubis du porteur)

L'invention permettant ainsi de garantir la stimulation clitoridienne tout au long de l'acte sexuel et ce malgré les contraintes induites par les mouvements de pénétration du partenaire via l'utilisation d'un harnais spécifique en combinaison avec la surface d'appui ergonomique et confortable de l'invention sur le pubis du porteur.

## Revendications

1. Prothèse pénienne pour organe génital féminin, comprenant :
- un corps (1) de forme phallique en matériau choisi,
- un module de contact (3) disposé à une extrémité du corps (1), configuré pour se fixer et recouvrir l'organe génital de l'utilisateur et comportant une surface de contact (31) configurée pour être mise en contact avec la surface pubienne de l'utilisateur et permettre le verrouillage de la prothèse dans sa position d'utilisation sur l'organe génital de l'utilisateur ; et
- un module de stimulation (4) clitoridienne, disposé selon une position choisie vis-à-vis du module de contact (3), et configuré pour effectuer une action permettant la stimulation du clitoris du porteur ; **caractérisée en ce que** la prothèse comprend en outre :
- des moyens de détection de mouvement (40) de ladite prothèse en utilisation, connectés au module de stimulation (4) clitoridienne, et configurés pour détecter les mouvements observés par la prothèse selon des paramètres choisis ; et
- des moyens de traitement (50), connectés aux moyens de détection de mouvement et au module de stimulation (4) clitoridienne, configurés pour faire varier proportionnellement l'intensité de stimulation clitoridienne en fonction de la fréquence et/ou amplitude de mouvement détectées.

2. Prothèse pénienne selon la revendication 1, **caractérisée en ce que** les moyens de détection de mouvement (40) appartiennent au groupe formé par type accéléromètre, configuré pour mesurer l'accélération de ladite prothèse lors de mouvement en utilisation, au moins un capteur de pression embarqué sur le corps (1) configuré pour faire varier proportionnellement la stimulation clitoridienne en fonction de la pression exercée sur ledit corps (1), type accéléromètre en combinaison avec au moins un capteur de pression embarqué sur le corps (1).

3. Prothèse pénienne selon la revendication 2, **caractérisée en ce que** l'accéléromètre est de type non asservi et appartient au groupe formé par : à détection piézoélectrique, à détection piézorésistive, à jauge de déformation/extensométrie, à détection capacitive, à détection inductive, à détection optique, à poutre vibrante, à ondes de surface.

4. Prothèse pénienne selon la revendication 2 ou 3, **caractérisée en ce que** l'accéléromètre comprend une détection de mouvements selon un à trois axes orthogonaux.

5. Prothèse pénienne selon l'une quelconque des revendications 3 à 4, **caractérisée en ce que** les moyens de traitement (50) sont aptes à commander la variation l'intensité de stimulation clitoridienne appliquée par le module de stimulation (4) clitoridienne sur l'organe génital féminin du porteur, la variation étant proportionnelle à l'accélération mesurée lorsque l'accéléromètre (50) détecte au moins un mouvement disposant d'une fréquence et/ou amplitude supérieure à un seuil choisi.

6. Prothèse pénienne selon la revendication 5, **caractérisée en ce que** le module de stimulation (4) clitoridienne comprend en outre :
- au moins une source d'alimentation (41) ;
- un moteur électriquement alimenté (42) ;
- au moins un bouton d'activation/désactivation électrique (43) du module de stimulation (4) ;
- une membrane vibrante (44) comportant une partie annulaire ou quasi-annulaire formant embout clitoridien (45), apte à être appliquée autour de la zone clitoridienne et en contact avec la base du module érectile (2), et une membrane formant cloison (45) sur toute la surface interne de la partie annulaire, ladite membrane étant configurée pour être déplacée d'avant en arrière de manière répétée par le moteur en utilisation, et apte à créer un effet de succion de la surface clitoridienne couverte tout en permettant la transmission des vibrations du module érectile (2) vers ladite zone clitoridienne ainsi couverte.

7. Prothèse pénienne selon l'une des revendications 1 à 6, **caractérisée en ce qu'**elle comprend en outre
- un module érectile (2), comportant une structure formant organe génital masculin et apte à passer d'une position de repos à une position en érection, et d'une position en érection vers une position de repos, et comportant :
- le corps (1) de forme phallique en matériau choisi déformable ;
- des moyens de gonflage (22) disposés sur la longueur du volume interne du corps (1), configurés pour recevoir au moins un liquide choisi en provenance de moyens de pompage (21), et configurés pour permettre le passage du module érectile (2) d'une position dite de repos à une position dite en érection, et d'une position en érection vers une position de repos ;
- une structure testiculaire formant saillie à la base du module érectile (2), et comportant les moyens de pompage (21);
- les moyens de pompage (21) comprenant un réservoir de pompage (23) apte à contenir au moins un liquide choisi, connecté d'une part à une pompe (24) manuelle élastique, et d'autre part aux moyens de gonflage (22), ledit réservoir de pompage (23) étant configuré pour éjecter le liquide contenu dans le réservoir vers les moyens de gonflage (22) lorsqu'une compression manuelle est appliquée sur ladite pompe (24) ; et
- la pompe (24) manuelle élastique comprend en outre au moins une soupape formant valve anti-retour disposée entre ladite pompe (24) et le réservoir, configurée pour maintenir le liquide éjecté dans les moyens de gonflage (22) en position d'érection, ladite soupape étant en outre configurée pour permettre le retour du liquide des moyens de gonflage (22) vers le réservoir de pompage (23) lorsqu'une compression est appliquée sur ladite soupape.

8. Prothèse pénienne selon l'une quelconque des revendications 1 à 7, **caractérisée en ce que** le module de contact (3) comprend en outre une coupe de récupération urinaire apte à récolter le produit d'urination en utilisation, ladite coupe étant connectée solidairement à un conduit d'évacuation (33) urinaire intégré dans le module érectile (2), et parcourant la longueur dudit module érectile (2) jusqu'à son extrémité distale, et configuré pour permettre l'évacuation de l'urine depuis la coupe de récupération.

9. Prothèse pénienne selon la revendication 7 ou 8, **caractérisée en ce que** les moyens de gonflage (22) disposés sur la longueur du volume interne du corps (1) comprennent au moins deux structures tubulaires gonflables disposées latéralement et parallèlement l'une par rapport à l'autre, et configurées pour être gonflée simultanément lors du passage de la position de repos vers la position en érection.

10. Prothèse pénienne selon l'une des revendications 7 à 9, **caractérisée en ce que** les moyens de gonflage (22) disposent d'un exosquelette en matériau choisi déformable disposé sur toute la longueur des moyens de gonflage (22), et configuré pour rigidifier le module érectile (2) en position d'érection.

11. Prothèse pénienne selon l'une des revendications 1 à 10, **caractérisée en ce que** la partie basse du module de contact (3) comprend un instrument pénétrant configuré pour permettre une pénétration vaginale ou anale du porteur.

## Patentansprüche

1. Penisprothese für ein weibliches Genitalorgan, die folgendes umfasst:
- einen phallisch geformten Körper (1) aus einem ausgewählten Material,
- ein Kontaktmodul (3), das an einer Extremität des Körpers (1) angeordnet ist und so gestaltet ist, dass es am Genitalorgan des Benutzers befestigt werden kann und dieses bedeckt, wobei es eine Kontaktfläche (31) umfasst, die so gestaltet ist, dass sie mit der Schambeinfläche des Benutzers in Kontakt gebracht wird und die Verriegelung der Prothese in ihrer Gebrauchsstellung auf dem Genitalorgan des Benutzers ermöglicht;
- ein Klitorisstimulationsmodul (4), das in einer ausgewählten Position gegenüber dem Kontaktmodul (3) angeordnet ist und so gestaltet ist, dass es eine Aktion ausführt, die die Stimulation der Klitoris des Trägers ermöglicht; **dadurch gekennzeichnet, dass** die Prothese ferner folgendes umfasst:
- Mittel zur Bewegungserfassung (40) der Prothese im Gebrauch, die mit dem Modul zur Klitorisstimulation (4) verbunden sind und so gestaltet sind, dass sie die von der Prothese durchgeführten Bewegungen gemäß ausgewählten Parametern erfassen; und
- Verarbeitungsmittel (50), die mit den Bewegungserfassungsmitteln und dem Modul (4) zur Klitorisstimulation verbunden sind und so gestaltet sind, dass die Intensität der Klitorisstimulation in Abhängigkeit von der erfassten Bewegungsfrequenz und/oder -amplitude proportional variiert.

2. Penisprothese nach Anspruch 1, **dadurch gekennzeichnet, dass** die Bewegungserkennungsmittel (40) aus einer Gruppe stammen, die aus einem Beschleunigungsmesser besteht, der so konfiguriert ist, dass er die Beschleunigung der Prothese während der Nutzung misst, mindestens einem Drucksensor, der am Körper (1) angebracht ist und die Klitorisstimulation proportional zur ausgeübten Druckkraft auf den Körper (1) verändert, oder einer Kombination aus einem Beschleunigungsmesser und mindestens einem am Körper (1) angebrachten Drucksensor.

3. Penisprothese nach Anspruch 2, **dadurch gekennzeichnet, dass** der Beschleunigungsmesser nicht geregelt ist und zu einer Gruppe gehört, die besteht aus Beschleunigungsmessern mit piezoelektrischer Erkennung, mit piezoresistiver Erkennung, mit Verformungs-/Dehnungsmessstreifen, mit kapazitiver Erkennung, mit induktiver Erkennung, mit optischer Erkennung, mit Schwingbalkenerkennung, mit Oberflächenwellenerkennung.

4. Penisprothese nach Anspruch 2 oder 3, **dadurch gekennzeichnet, dass** der Beschleunigungsmesser eine Bewegungserfassung entlang einer bis drei orthogonaler Achsen umfasst.

5. Penisprothese nach einem der Ansprüche 3 bis 4, **dadurch gekennzeichnet, dass** die Verarbeitungsmittel (50) geeignet sind, die Veränderung der Intensität der Klitorisstimulation zu steuern, die vom Klitorisstimulationsmodul (4) auf das weibliche Genitalorgan des Trägers ausgeübt wird, wobei sich die Veränderung proportional zur gemessenen Beschleunigung verhält, wenn der Beschleunigungsmesser (50) mindestens eine Bewegung mit einer Frequenz und/oder Amplitude oberhalb eines gewählten Schwellenwerts erfasst.

6. Penisprothese nach Anspruch 5, **dadurch gekennzeichnet, dass** das Klitorisstimulationsmodul (4) ferner folgendes umfasst:
- mindestens eine Stromquelle (41)
- einen elektrisch betriebenen Motor (42)
- mindestens eine Taste (43) zur elektrischen Aktivierung/Deaktivierung des Stimulationsmoduls (4)
- eine vibrierende Membran (44) mit einem ringförmigen oder quasiringförmigen Teil, der einen Klitorisansatz (45) bildet, der geeignet ist, um den Klitorisbereich herum angelegt zu werden und mit der Basis des erektilen Moduls (2) in Kontakt zu stehen, und eine Membran, die eine Trennwand (45) über die gesamte Innenfläche des ringförmigen Teils bildet, wobei die Membran so gestaltet ist, dass sie im Gebrauch durch den Motor wiederholt vor und zurück bewegt wird, und geeignet ist, einen Saugeffekt der bedeckten Klitorisfläche zu erzeugen, während sie die Übertragung von Vibrationen des erektilen Moduls (2) auf die so bedeckte Klitorisfläche ermöglicht.

7. Penisprothese nach einem der Ansprüche 1 bis 6, **dadurch gekennzeichnet, dass** sie des weiteren folgendes umfasst:
- ein erektiles Modul (2), das eine Struktur umfasst, die ein männliches Genitalorgan bildet und von einer Ruheposition in eine erigierte Position und von einer erigierten Position in eine Ruheposition wechseln kann, und das Folgendes umfasst:
- den phallisch geformten Körper (1) aus einem ausgewählten verformbaren Material
- Aufblasmittel (22), die über die Länge des Innenvolumens des Körpers (1) hinweg angeordnet sind und so gestaltet sind, dass sie mindestens eine von Pumpmitteln (21) kommende ausgewählte Flüssigkeit aufnehmen können und den Wechsel des erektilen Moduls (2) von einer sogenannten Ruheposition in eine sogenannte erigierte Position und von einer erigierten Position in eine Ruheposition ermöglichen
- eine Hodenstruktur, die an der Basis des erektilen Moduls (2) vorsteht und die Pumpmittel (21) enthält;
- die Pumpmittel (21) mit einen Pumpbehälter (23), der geeignet ist, mindestens eine ausgewählte Flüssigkeit zu enthalten und der einerseits mit einer elastischen Handpumpe (24) und andererseits mit den Aufblasmitteln (22) verbunden ist, wobei der Pumpbehälter (23) so gestaltet ist, dass er die Flüssigkeit im Behälter in Richtung der Aufblasmittel (22) ausstößt, wenn ein manueller Druck auf die Pumpe (24) ausgeübt wird, und
- wobei die elastische Handpumpe (24) ferner mindestens ein zwischen Pumpe (24) und Behälter angeordnetes Rückschlagventil umfasst, das so gestaltet ist, dass es die ausgestoßene Flüssigkeit in den Aufblasmitteln (22) in der Erektionsposition hält, wobei das Ventil ferner so gestaltet ist, dass es das Rückfließen der Flüssigkeit vom Aufblasmittel (22) zum Pumpbehälter (23) ermöglicht, wenn Druck auf das Ventil ausgeübt wird.

8. Penisprothese nach einem der Ansprüche 1 bis 7, **dadurch gekennzeichnet, dass** das Kontaktmodul (3) des weiteren eine Urinauffangschale umfasst, die geeignet ist, den Urin während der Nutzung aufzufangen, wobei die Schale fest mit einer Urinableitung (33) verbunden ist, die in das Erektionsmodul (2) integriert ist und die Länge des Erektionsmoduls (2) bis zu seinem distalen Ende durchläuft, und so gestaltet ist, dass sie die Ableitung des Urins aus der Auffangschale ermöglicht.

9. Penisprothese nach Anspruch 7 oder 8, **dadurch gekennzeichnet, dass** die Aufblasmittel (22), die über die Länge des Innenvolumens des Körpers (1) hinweg angeordnet sind, mindestens zwei aufblasbare röhrenförmige Strukturen umfassen, die seitlich und parallel zueinander angeordnet sind und so gestaltet sind, dass sie bei einem Wechsel von der Ruheposition in die erigierte Position gleichzeitig aufgeblasen werden.

10. Penisprothese nach einem der Ansprüche 7 bis 9, **dadurch gekennzeichnet, dass** die Aufblasmittel (22) über eine äußere Stützstrukur aus einem ausgewählten verformbaren Material verfügen, das über die gesamte Länge der Aufblasmittel (22) hinweg angeordnet ist und so gestaltet ist, dass es das erektile Modul (2) in der erigierten Position versteift.

11. Penisprothese nach einem der Ansprüche 1 bis 10, **dadurch gekennzeichnet, dass** der untere Teil des Kontaktmoduls (3) ein penetrierendes Instrument umfasst, das so konfiguriert ist, dass es eine vaginale oder anale Penetration des Trägers ermöglicht.

## Claims

1. Penile prosthesis for the female genital organ, comprising
- a phallic-shaped body (1) made of a selected material,
- - a contact module (3) arranged at one end of the body (1), configured to attach to and cover the user's genital organ and having a contact surface (31) configured to be placed in contact with the user's pubic region and allow the prosthesis to be locked in its position of use on the user's genital organ; and
- - a clitoral stimulation module (4), arranged in a selected position relative to the contact module (3), and configured to perform an action enabling stimulation of the wearer's clitoris; **characterized in that** the prosthesis further comprises
- - means for detecting movement (40) of said prosthesis during use, connected to the clitoral stimulation module (4), and configured to detect the movements made by the prosthesis according to selected parameters; and
- processing means (50), connected to the means for detecting movement and the clitoral stimulation module (4), configured to vary the intensity of clitoral stimulation proportionately to the frequency and/or amplitude of movement detected.

2. Penile prosthesis according to claim 1, **characterised in that** the means for detecting movement (40) belong to the group of the accelerometer type, configured to measure the acceleration of said prosthesis during movement in use, and at least one pressure sensor integrated in the body (1), configured to vary the clitoral stimulation proportion to the pressure exerted on said body (1), of the accelerometer type in combination with at least one pressure sensor integrated in the body (1).

3. Penile prosthesis according to claim 2, **characterised in that** the accelerometer is of the non-servo type and belongs to the group formed by: piezoelectric detection, piezoresistive detection, strain gauge, capacitive detection, inductive detection, optical detection, vibrating beam, surface wave.

4. Penile prosthesis according to claim 2 or 3, **characterised in that** the accelerometer comprises a detection of movements in one to three orthogonal axes.

5. Penile prosthesis according to any one of claims 3 to 4, **characterized in that** the processing means (50) control the variation in the intensity of clitoral stimulation applied by the clitoral stimulation module (4) to the wearer's female genital organ, the variation being proportional to the acceleration measured when the accelerometer (50) detects at least one movement with a frequency and/or amplitude above a chosen threshold.

6. Penile prosthesis according to claim 5, **characterised in that** the clitoral stimulation module (4) further comprises
- at least one power source (41)
- an electrically powered motor (42)
- - at least one button (43) for electrically activating/deactivating the stimulation module (4)
- - a vibrating membrane (44) comprising an annular or quasi-annular section forming a clitoral end-piece (45), capable of being applied around the clitoral area and in contact with the base of the erectile module (2), and a partitioning membrane (45) over the entire internal surface of the annular section, said membrane being configured to be moved back and forth repeatedly by the motor during use, and capable of creating a suction effect on the covered clitoral surface while allowing the transmission of vibrations from the erectile module (2) to said covered clitoral area.

7. Penile prosthesis according to one of claims from 1 to 6, **characterised in that** it further comprises
- an erectile module (2), comprising a structure forming the male genital organ and capable of shifting from a state of rest to a state of erection, and from a state of erection to a state of rest, and comprising
- - the phallic-shaped body (1) made of a selected deformable material
- - inflation means (22) arranged along the length of the internal volume of the body (1), configured to receive at least one selected liquid from pumping means (21), and configured to allow the erectile module to shift from a so-called state of rest to a state of erection and from a state of erection to a state of rest
- a testicular structure projecting from the base of the erectile module (2) and comprising the pumping means (21);
- the pumping means (21) comprising a pumping reservoir (23) able to contain at least one selected liquid, connected on the one hand to an elastic manual pump (24) and on the other hand to the inflation means (22), said pumping reservoir (23) being configured to eject the liquid contained in the reservoir towards the inflation means (22) when manual compression is applied to said pump (24) and
- the elastic manual pump (24) further comprises at least one non-return valve arranged between said pump (24) and the reservoir, configured to maintain the liquid ejected into the inflation means (22) in the state of erection, said valve being further configured to allow the return of the liquid from the inflation means (22) to the pumping reservoir (23) when compression is applied to said valve.

8. Penile prosthesis according to any one of claims 1 to 7, **characterised in that** the contact module (3) further comprises a urinary collection cup adapted to collect the product of urination in use, said cup being integrally connected to a urinary evacuation conduit (33) integrated into the erectile module (2), and running the length of said erectile module (2) to its distal end, and configured to allow the evacuation of urine from the collection cup.

9. Penile prosthesis according to claim 7 or 8, **characterised in that** the inflation means (22) arranged along the length of the internal volume of the body (1) comprise at least two inflatable tubular structures arranged laterally and parallel to one another,
and configured to inflate simultaneously when shifting from the resting position to the erect position.

10. Penile prosthesis according to one of claims 7 to 9, **characterised in that** the inflation means (22) have an exoskeleton made of a selected deformable material arranged along the entire length of the inflation means (22) and configured to stiffen the erectile module (2) in a state of erection.

11. Penile prosthesis according to one of claims 1 to 10, **characterised in that** the lower part of the contact module (3) comprises a penetrating instrument configured to allow vaginal or anal penetration by the wearer.
